# EUROPÄISCHE PATENTSCHRIFT

(11) **EP 2 630 372 B1**
(45) Veröffentlichungstag und Bekanntmachung des Hinweises auf die Patenterteilung: **18.11.2015**
(21) Anmeldenummer: 11758208.0
(22) Anmeldetag: 21.09.2011
(51) Int. Cl.: F04D 15/00, H04B 11/00

(54) **VORRICHTUNG ZUR PUMPENÜBERWACHUNG**
DEVICE FOR MONITORING A PUMP
DISPOSITIF DE SURVEILLANCE D'UNE POMPE

(30) Priorität: 22.10.2010 DE 102010049138
(43) Veröffentlichungstag der Anmeldung: 28.08.2013
(73) Patentinhaber: KSB Aktiengesellschaft, 67227 Frankenthal (DE)
(72) Erfinder: BÖHM, Alexander, 91344 Waischenfeld (DE); EBELT, Gerd, 67251 Freinsheim (DE); LAUE, Stefan, DE / 55597 Wöllstein (DE); KRONFELD, Ursula, 92274 Gebenbach (DE); SCHULLERER, Joachim, 76764 Rheinzabern (DE); HERZING, Georg, 91278 Pottenstein (DE); SCHRAMM, Bernd, 91257 Pegnitz (DE)
(86) Internationale Anmeldenummer: PCT/EP2011/066396
(87) Internationale Veröffentlichungsnummer: WO 2012/052246

(56) Entgegenhaltungen:
- DE-A1-102008 019 472
- GB-A- 2 377 131
- US-A- 3 753 221
- DATABASE WPI Week 198449 Thomson Scientific, London, GB; AN 1984-304387 XP002664976, & JP 59 190743 A (MATSUSHITA SEIKO KK) 29. Oktober 1984 (1984-10-29)

## Beschreibung

Die Erfindung betrifft eine Vorrichtung und ein Verfahren zur Überwachung von rotierenden Bauteilen bei Kreiselpumpen oder Anlagen, die Kreiselpumpen umfassen.

Kreiselpumpen werden in einer Vielzahl von Anlagen eingesetzt, wo sie mitunter sehr rauen Bedingungen ausgesetzt sind. Der Zustand einer Kreiselpumpe, insbesondere des Laufrades, muss deshalb in Abhängigkeit von der Anwendung genau überwacht werden um eine Beschädigung der Kreiselpumpe oder der gesamten Anlage zu vermeiden.

Die DE 40 055 03 A1 zeigt eine Vorrichtung zur Überwachung eines Laufrades mittels eines Lichtsenders und einer optischen Sonde. Diese Form der Überwachung erfordert eine stationäre Zentrierung von Lichtsender und Sensor auf die Vorderkanten der Flügel. Allerdings eignet sich diese Überwachungsmethode nur für eine Kreiselpumpe, die ein optisch durchsichtiges Medium fördert.

Durch die DE 10 2008 019 472 A1 ist eine Vakuumpumpe mit einem Pumpenstator und einem Pumpenrotor bekannt, wobei der Pumpenrotor einen Transponder enthält. Zusätzlich sind im Rotor Sensoren, ein Mikrokontroller und ein Speicher angeordnet, die mit dem Transponder verbunden sind. Ein im Stator angeordneter Reader liest aus dem Transponder die Sensordaten vom Rotor aus. Diese Überwachungsart stellt sehr hohe Anforderungen an die elektromagnetische Verträglichkeit der Vakuumpumpe.

Aufgabe der Erfindung ist es, eine Vorrichtung zur Überwachung von rotierenden Bauteilen bei Kreiselpumpen oder Anlagen, die Kreiselpumpen umfassen zu schaffen, die für beliebige flüssige oder feststoffbeladene Fördermedien anwendbar und unabhängig von elektromagnetischen Randbedingungen ist.

Die Lösung sieht eine Vorrichtung zur Überwachung von rotierenden Bauteilen bei Kreiselpumpen oder Anlagen, die Kreiselpumpen umfassen vor, wobei die Signalübertragung akustisch, mithilfe von Schallwellen erfolgt. Dies ermöglicht eine einfache und sichere Übertragung von Signalen eines überwachten rotierenden Bauteils.

In einer Ausgestaltung der Erfindung sind auf der Übertragungsstrecke zwischen einer ersten Einheit, der Sendeeinheit, und einer zweiten Einheit, der Empfängereinheit, flüssige und feste schallleitende Medien vorgesehen. Von Vorteil ist dabei, dass der Schall entlang eines Weges führbar ist und die Eigenschaften des Weges klar bestimmbar sind. Die Phasenübergänge vom Schall zwischen festen und flüssigen Medien können bei der Übertragung berücksichtigt werden. Eine entsprechende Kodierung des Signals berücksichtigt Verluste an den Phasenübergängen.

Einen weiteren Vorteil erzielt man, indem die erste Einheit über einen Sollwertspeicher verfügt, in dem Vergleichswerte für die gemessenen Sensorsignale hinterlegt sind. In diesem Sollwertspeicher lassen sich Schwellenwerte hinterlegen, die mit den Messwerten verglichen werden. Wird ein Schwellenwert erreicht, so wird ein entsprechendes Signal an die Empfängereinheit gesendet.

Eine Verschlechterung des übertragenen Signals wird verhindert, indem die Frequenz zur Informationsübertragung abweichend von Frequenzen von Systemgeräuschen gewählt ist. Als Systemgeräusche sind alle akustischen Emissionen der Kreiselpumpe und der mit ihr verbundenen Bauteile zu verstehen. Insbesondere die Kombination von unterschiedlichen Bauteilen führt zu Eigenfrequenzen des Systems, die spezifisch von der individuellen Konfiguration der Anlage abhängen. Durch diese Maßnahme werden Fehlinterpretationen bei der Analyse der empfangenen Signale verhindert. Bei einer gezielten Anpassung des Signals wird die Übertragung unempfindlich gegenüber Störungen durch oben genannte Systemgeräusche.

Um Umgebungsgeräusche, also akustische Einflüsse auf die Kreiselpumpe oder die Anlage, die von außen eingetragen werden, von den akustisch übertragenen Signalen unterscheiden zu können, ist bei der zweiten Einheit ein Schallwellensensor zur Ermittlung von Umgebungsgeräuschen vorgesehen. Mithilfe eines geeigneten Filters lassen sich die Umgebungsgeräusche vom übertragenen Signal trennen, wodurch die Signalinformation verbessert wird.

Der Einsatz einer Sendeeinrichtung, die fest mit dem Kreiselpumpenlaufrad verbunden ist, findet häufig in einer für elektronische Komponenten sehr rauen Umgebung statt. Deshalb ist es vorteilhaft, wenn die erste Einheit in ein Bauteil integriert ist, insbesondere, wenn sie in das Bauteil eingegossen ist. Die Oberfläche des Bauteils schützt somit zugleich die Sendeeinrichtung. Aufgrund der akustischen Übertragung ist es möglich, die erste Einheit in ein metallisches Bauteil zu integrieren, da die akustische Signalübertragung in Metallen hervorragend funktioniert. Ebenso ist es möglich die zweite Einheit, die den Empfänger umfasst in ein metallisches Gehäuse zu integrieren oder von außen auf das Gehäuse aufzusetzen.

Die erste Einheit ist mit einer Energieversorgung ausgestattet, wobei es sich hier im einfachsten Fall um eine Batterie handelt. Es können auch Generatoren vorgesehen sein, die aus der Bewegung des Bauteils, aus Vibrationen oder Temperaturgradienten elektrische Energie gewinnen. Die autarke Versorgung der ersten Einheit mit Energie ist insbesondere dann wesentlich, wenn diese gekapselt in das Bauteil eingebettet ist. Die Energieversorgung ist in diesem Fall über die Lebensdauer des Bauteils zu sichern.

Der Sensor der ersten Einheit ist in einer Ausgestaltung der Erfindung dafür ausgelegt, Bauteileigenschaften der Kreiselpumpe oder der Anlage zu erfassen, beispielsweise Maschinentemperatur, mechanischer Druck bzw. Spannung oder Bauteilbruch. Hierdurch ist eine gezielte Überwachung einzelner Bauteile möglich. Besonders Bauteilbrüche sind durch entsprechende Bruchsensoren, die als durch das Bauteil verlaufende Drähte ausgeführt sind, auf einfache Art feststellbar, da eine Unterbrechung des Drahtes bei Bauteilbruch durch einen einfachen Kurzschluss des Drahtes feststellbar ist. Außerdem können durch einen Sensor Betriebsparameter erfasst werden. Bei der Kreiselpumpe sind diese beispielsweise Drehzahl, Leistungsbedarf oder Einsatzdauer. Dies ermöglicht eine weitere Überwachung der Bauteile, deren Zustand stark von diesen Parametern abhängig sein kann.

In einer weiteren Ausgestaltung ist es möglich, dass der Sensor Eigenschaften des Fördermediums erfasst. Hierbei kann beispielsweise die Viskosität, Temperatur oder Konzentration des Mediums festgestellt werden, die dann von dem Mikroprozessor ausgewertet werden. Dessen Analyseergebnisse werden nach Außen übertragen.

Es soll des Weiteren ein Verfahren zur Überwachung von Bauteilen mit einer vorgenannten Vorrichtung beschrieben werden, bei dem eine Abfrage des mindestens einen Sensors in zyklisch wiederkehrenden Abständen erfolgt. Die gemessenen Sensordaten werden mit Sollwerten aus dem Sollwertspeicher verglichen und bei Überschreiten eines Schwellenwertes wird ein Signal an die Empfangseinheit gesendet. Alternativ ist es möglich, dauerhaft ein Signal zu senden, wodurch die Funktionalität der Sendeeinrichtung feststellbar ist. Im Fall, dass ein Schwellenwert überschritten wird, wird kein Signal mehr gesendet, womit eine Störung angezeigt wird, die eine Überprüfung der Kreiselpumpe oder der Anlage erforderlich macht.

Die Empfangseinheit empfängt fortlaufend Geräusche und filtert gezielt nach eventuellen Sendegeräuschen, nämlich gebbaren Frequenzen und Pulsformen. Wird ein Signal festgestellt, so wird dieses ausgewertet und entweder auf einer Anzeige angezeigt und/oder an eine übergeordnete Anlagensteuerung weitergeleitet.

Bei einer weiteren Ausgestaltung des Verfahrens wird bei der Signalauswertung eine Information verwendet, die die Umgebungsgeräusche der Kreiselpumpe oder Anlage berücksichtigt. Hierdurch können Fehler reduziert werden.

Die Erfindung umfasst weiter ein Laufrad einer Kreiselpumpe, das mit der Vorrichtung zur Bauteilüberwachung ausgestattet ist. Diese einfache und kostengünstige Vorrichtung ermöglicht eine kontaktlose Überwachung des Laufrades, wobei bei der kontaktoder drahtlosen Signalübertragung weder Eigenschaften des Fördermediums noch elektromagnetische Einflüsse aus der Umgebung der Kreiselpumpe berücksichtigt werden müssen.

Für eine Integration der Vorrichtung zur Bauteilüberwachung in ein Laufrad eignet es sich besonders, wenn das Laufrad aus einem Polymerwerkstoff hergestellt ist, insbesondere aus Polymerbeton oder Mineralguss. Diese Werkstoffe werden kalt gegossen, so dass ein besonderer Schutz der eingegossenen ersten Einheit nicht notwendig ist.

Weitere Ausführungsformen ergeben sich aus der Kombination der bisher dargestellten und sind deshalb hier nicht weiter ausgeführt.

Ein Ausführungsbeispiel der Erfindung ist in der Zeichnung dargestellt und wird im Folgenden näher beschrieben.

Die Figur 1 zeigt eine Vorrichtung zur Überwachung von rotierenden Bauteilen bei Kreiselpumpen oder Anlagen, die Kreiselpumpen umfassen, bestehend aus einer ersten Einheit 1, die fest mit dem zu überwachenden Bauteil verbunden ist. Neben einer Anordnung in direkter Nachbarschaft zum Bauteil gibt es die Möglichkeit, die erste Einheit direkt in das Bauteil einzuarbeiten. Dies bietet sich beispielsweise an, wenn das Bauteil aus einem Gussmaterial besteht, das bei geringen Temperaturen gegossen werden kann, beispielsweise einem Polymerwerkstoff, insbesondere Polymerbeton oder Mineralguss. Dazu wird die fertig konfigurierte, autarke und kabellos ausgelegte erste Einheit beispielsweise in ein Kreiselpumpenlaufrad eingegossen. Das Bauteil selbst ist zur vereinfachten Darstellung nicht abgebildet.

Die erste Einheit 1 umfasst einen Sensor 2 zur Erfassung von Bauteileigenschaften, der an einem Sensoranschluss 3 mit der ersten Einheit 1 verbunden ist. Auch ist es möglich mehrere Sensoren 2 mit der ersten Einheit 1 zu verbinden. Als Sensoren 2 kommen beispielsweise Temperatur-, Druck- und/oder Stoffsensoren oder andere in Betracht. In der Figur ist ein Bruchsensor angedeutet, der aus mindestens einem Draht besteht, der durch bruchgefährdete Bereiche des Bauteils verläuft. Bildet sich am Bauteil ein Riss an einer Stelle, durch die der Draht verläuft, so wird der Draht bei fortschreitendem Riss reißen und die elektrische Leitung entlang dieses Drahtes unterbrochen. Auf diese Weise lassen sich einfacher Weise im Bauteil Risse detektieren. Bei mehreren parallel geschalteten Drähten kann zudem ein Fortschreiten der Rissbildung beobachtet werden.

Eine Mikroprozessor 4 zur Analyse von Sensorsignalen wertet die vom Sensor 2 aufgenommenen Daten direkt aus und leitet das Analyseergebnis an eine Sendeeinheit 5 zur Übertragung an einen vom überwachten Bauteil räumlich getrennten Empfänger weiter. Die Häufigkeit der Sensorabfrage hängt von der Wahrscheinlichkeit eines zu erwartenden Ereignisses ab. Sie beeinflusst wesentlich den Energiebedarf. Eine geringe Überprüfungsfrequenz führt zu langen Batterielebensdauern und wird weiter verbessert, wenn das System in den Pausen zwischen zwei Abfragen in einen Energiesparmodus überführt oder abgeschaltet wird.

Die erfindungsgemäße Bauteilüberwachung durch die akustische Datenübertragung stellt die innerhalb des verwendeten Aufbaus sicherste und kostengünstigste Variante dar. Das Signal 8 kann als ein akustisches Nachrichtentelegramm ausgebildet sein, das verschiedene Frequenzen, Pulsfolgen oder Kombinationen daraus enthalten kann. Durch eine Wiederholung desselben Signals können Fehlübertragungen vermieden werden. Die Ausführung des Schallerzeugers, der in dieser Ausführung die Sendeeinheit 5 bildet, hängt stark von der zu übertragenden Information, den verwendeten Frequenzen und dem umgebenden Fördermedium ab, da dieses vom Signal 8 durchlaufen werden muss. Hierbei ist zu beachten, dass das Signal bei einer eingebetteten ersten Einheit zunächst das Bauteil verlassen muss, wobei ein Übergang zwischen dem festen Bauteil und dem flüssigen oder feststoffbehafteten Fördermedium stattfindet. Ein weiterer Übergang des Signals findet statt, wenn die zweite Einheit ebenfalls in ein festes Bauteil integriert ist, beispielsweise in ein Gehäuse, oder wenn die zweite Einheit auf der Außenseite eines Gehäuses, innerhalb der akustischen Reichweite, angebracht ist. Auf der ersten Einheit 1 ist außerdem eine Quelle zur Energieversorgung 6 untergebracht. Hierfür eignet sich eine Batterie ebenso wie eine Vorrichtung, die aus der Bewegung des rotierenden Laufrades oder aus Temperaturverteilungen im Laufrad Energie gewinnen kann.

Die Figur 1 zeigt weiter eine zweite Einheit 9, die mit einer Empfängereinheit 10 ausgestattet ist. Diese wird im Einsatz bei einer Kreiselpumpe im oder am Pumpengehäuse angebracht. Je nach Belastung durch das Fördermedium ist die Empfängereinheit mit einem Schutz zu versehen. Wie bei der ersten Einheit 1 kann es sich anbieten, die zweite Einheit 9 direkt in das Pumpengehäuse einzugießen. Der Empfänger 10 ist bezüglich seines erfassbaren Frequenzbereichs auf den Sender 5 abgestimmt. Die erfassten Signale werden einer Auswerteeinheit 11 zugeleitet. Das Auswerteergebnis lässt sich in dem gezeigten Ausführungsbeispiel direkt an der Pumpe anzeigen, wofür ein entsprechendes Anzeigemittel 12 vorgesehen ist. Die Anzeige kann akustisch oder optisch erfolgen. Alternativ besteht die Möglichkeit, das Auswerteergebnis an eine übergeordnete Anlagensteuerung weiterzuleiten, wofür der Anschluss 13 vorgesehen ist.

### Bezugszeichenliste:

- 1: Erste Einheit
- 2: Sensor
- 3: Sensoranschluss
- 4: Mikroprozessor
- 5: Sendeeinheit
- 6: Energieversorgung
- 7: Übertragungsstrecke
- 8: Signal
- 9: Zweite Einheit
- 10: Empfänger
- 11: Auswerteeinheit
- 12: Anzeige
- 13: Anschluss

## Patentansprüche

1. Vorrichtung zur Überwachung von rotierenden Bauteilen bei Kreiselpumpen oder Anlagen, die Kreiselpumpen umfassen, bestehend aus einer mit dem zu überwachenden Bauteil fest verbundenen ersten Einheit (1), umfassend eine Quelle zur Energieversorgung (6), mindestens einen Sensor (2), einen Mikroprozessor (4), eine Sendeeinheit (5) zur Übertragung eines Signals (8) an einen vom überwachten Bauteil räumlich getrennten Empfänger, und einer zweiten Einheit (9) umfassend eine Empfängereinheit (10), ein Mittel (11) zur Auswertung des übertragenen Signals (8) und Mitteln (12) zur Darstellung und/oder Weiterleitung (13) einer erfassten Bauteileigenschaft,
**dadurch gekennzeichnet, dass**
die Übertragung des Signals (8) akustisch, mithilfe von Schallwellen erfolgt

2. Vorrichtung nach Anspruch 1, **dadurch gekennzeichnet, dass** auf einer Übertragungsstrecke (7) zwischen der Sendeeinheit (5) und der Empfängereinheit (10) flüssige und feste schallleitende Medien vorgesehen sind.

3. Vorrichtung nach Anspruch 1 oder 2, **dadurch gekennzeichnet, dass** die Auswerteeinheit (4) der ersten Einheit (1) einen Sollwertspeicher enthält.

4. Vorrichtung nach einem der Ansprüche 1 bis 3, wobei Frequenz und Phasenlage der Informationsübertragung abweichend von Frequenzen von Systemgeräuschen ist.

5. Vorrichtung nach einem der Ansprüche 1 bis 4, **dadurch gekennzeichnet, dass** an der zweiten Einheit (9) ein Schallwellensensor zur Erfassung von Umgebungsgeräuschen vorgesehen ist.

6. Vorrichtung nach einem der Ansprüche 1 bis 5, wobei die erste Einheit (1) in ein Bauteil integriert ist, insbesondere eingegossen.

7. Vorrichtung nach einem der Ansprüche 1 bis 6, wobei die erste Einheit (1) über eine Energieversorgung (6) verfügt.

8. Vorrichtung nach einem der Ansprüche 1 bis 7, wobei der Sensor (2) Betriebsparameter der Kreiselpumpe oder der Anlage erfasst.

9. Vorrichtung nach einem der Ansprüche 1 bis 8, wobei der Sensor (2) Bauteileigenschaften der Kreiselpumpe oder der Anlage erfasst.

10. Vorrichtung nach Anspruch 9, wobei der Sensor (2) ein Bruchsensor ist.

11. Vorrichtung nach einem der Ansprüche 1 bis 10, wobei der Sensor (2) Eigenschaften des Fördermediums erfasst.

12. Verfahren zur Überwachung von rotierenden Bauteilen mit einer Vorrichtung gemäß der Ansprüche 1 bis 11, **dadurch gekennzeichnet, dass** eine Abfrage des mindestens einen Sensors (2) in zyklisch wiederkehrenden Abständen erfolgt, wobei die Sensordaten mit Sollwerten aus dem Sollwertspeicher verglichen und bei Überschreiten eines Schwellenwertes ein Signal (8) an die Empfangseinheit (10) gesendet wird, wobei die Empfangseinheit (10) das Signal (8) auswertet und es entweder auf einer Anzeige (12) anzeigt oder / und es an eine übergeordnete Anlagensteuerung weiterleitet.

13. Verfahren zur Überwachung von Bauteilen mit einer Vorrichtung gemäß Anspruch 12, **dadurch gekennzeichnet, dass** zur Signalauswertung eine Information verwendet wird, die die Umgebungsgeräusche der Kreiselpumpe oder Anlage berücksichtigt.

14. Laufrad einer Kreiselpumpe, **dadurch gekennzeichnet, dass** es mit einer Vorrichtung zur Überwachung nach den Ansprüchen 1 bis 11 ausgestattet ist.

15. Laufrad nach Anspruch 14, **dadurch gekennzeichnet, dass** es aus einem Polymerwerkstoff, insbesondere Polymerbeton, hergestellt ist.

## Claims

1. Device for monitoring rotating components in centrifugal pumps or systems which comprise centrifugal pumps, composed of a first unit (1) which is permanently connected to the component to be monitored, comprising a source for supplying energy (6), at least one sensor (2), a microprocessor (4), a transmitting unit (5) for transmitting a signal (8) to a receiver which is spatially separate from the monitored component, and a second unit (9) comprising a receiver unit (10), a means (11) for evaluating the transmitted signal (8) and means (12) for representing and/or passing on (13) a sensed component property,
**characterized in that**
the signal (8) is transmitted acoustically by means of sound waves.

2. Device according to Claim 1, **characterized in that** liquid and solid sound-conducting media are provided on a transmission link (7) between the transmitting unit (5) and the receiver unit (10).

3. Device according to Claim 1 or 2, **characterized in that** the evaluation unit (4) of the first unit (1) contains a setpoint value memory.

4. Device according to one of Claims 1 to 3, wherein the frequency and phase position of the transmission of information is different from frequencies of system noise.

5. Device according to one of Claims 1 to 4, **characterized in that** a soundwave sensor for sensing ambient noise is provided on the second unit (9).

6. Device according to one of Claims 1 to 5, wherein the first unit (1) is integrated, in particular cast, into a component.

7. Device according to one of Claims 1 to 6, wherein the first unit (1) has an energy supply (6).

8. Device according to one of Claims 1 to 7, wherein the sensor (2) senses operating parameters of the centrifugal pump or of the system.

9. Device according to one of Claims 1 to 8, wherein the sensor (2) senses component properties of the centrifugal pump or of the system.

10. Device according to Claim 9, wherein the sensor (2) is a fracture sensor.

11. Device according to one of Claims 1 to 10, wherein the sensor (2) senses properties of the delivery medium.

12. Method for monitoring rotating components having a device according to Claims 1 to 11, **characterized in that** an interrogation of the at least one sensor (2) takes place at cyclically recurring intervals, wherein the sensor data is compared with setpoint values from the setpoint value memory and when a threshold value is exceeded a signal (8) is transmitted to the receiving unit (10), wherein the receiving unit (10) evaluates the signal (8) and either displays it on a display (12) and/or passes it on to a superordinate system controller.

13. Method for monitoring components having a device according to Claim 12, **characterized in that** for the evaluation of signals an information item is used which takes into account the ambient noise of the centrifugal pump or system.

14. Impeller wheel of a centrifugal pump, **characterized in that** it is equipped with a monitoring device according to Claims 1 to 11.

15. Impeller wheel according to Claim 14, **characterized in that** it is manufactured from a polymer material, in particular polymer concrete.

## Revendications

1. Dispositif de surveillance de composants en rotation sur des pompes centrifuges ou installations qui comprennent des pompes centrifuges, se composant d'une première unité (1), raccordée fixement au composant à surveiller, comprenant une source d'alimentation en énergie (6), au moins un capteur (2), un microprocesseur (4), une unité d'émission (5) pour la transmission d'un signal (8) à un récepteur séparé dans l'espace du composant à surveiller et d'une deuxième unité (9) comprenant une unité de réception (10), un moyen (11) pour évaluer le signal transmis (8) et des moyens (12) pour la représentation et/ou le transfert (13) d'une propriété de composant saisie, **caractérisé en ce que** la transmission du signal (8) a lieu de manière acoustique à l'aide d'ondes sonores.

2. Dispositif selon la revendication 1 **caractérisé en ce que** des moyens conducteurs acoustiques fluides et fixes sont prévus sur une trajectoire de transmission (7) entre l'unité d'émission (5) et l'unité de réception (10).

3. Dispositif selon la revendication 1 ou 2 **caractérisé en ce que** l'unité d'évaluation (4) de la première unité (1) contient une mémoire de valeurs théoriques.

4. Dispositif selon l'une quelconque des revendications 1 à 3 pour lequel la fréquence et la situation de phase de la transmission d'informations divergent des fréquences des bruits du système.

5. Dispositif selon l'une des revendications 1 à 4 **caractérisé en ce qu'**un capteur d'ondes sonores est prévu sur la deuxième unité (9) pour la saisie des bruits d'ambiance.

6. Dispositif selon l'une quelconque des revendications 1 à 5 pour lequel la première unité (1) est intégrée dans un composant, en particulier moulée.

7. Dispositif selon l'une quelconque des revendications 1 à 6 pour lequel la première unité (1) dispose d'une alimentation d'énergie (6).

8. Dispositif selon l'une quelconque des revendications 1 à 7 pour lequel le capteur (2) saisit des paramètres de fonctionnement de la pompe centrifuge ou de l'installation.

9. Dispositif selon l'une quelconque des revendications 1 à 8 pour lequel le capteur (2) saisit des propriétés de composant de la pompe centrifuge ou de l'installation.

10. Dispositif selon la revendication 9 pour lequel le capteur (2) est un capteur de rupture.

11. Dispositif selon l'une quelconque des revendications 1 à 10 pour lequel le capteur (2) saisit des propriétés du milieu pompé.

12. Procédé de surveillance de composant en rotation avec un dispositif selon les revendications 1 à 11 **caractérisé en ce qu'**une interrogation d'au moins un capteur (2) a lieu à des intervalles revenant de façon cyclique, pour lequel les données de capteur sont comparées aux valeurs théoriques de la mémoire de valeurs théoriques et en cas de dépassement d'une valeur seuil un signal (8) est transmis à l'unité de réception (10), pour lequel l'unité de réception (10) évalue le signal (8) et l'indique soit sur un affichage (12) ou/et le transmet à une commande d'installation supérieure.

13. Procédé de surveillance de composants avec un dispositif selon la revendication 12 **caractérisé en ce que** pour l'évaluation des signaux une information est utilisée qui prend en considération les bruits ambiants de la pompe centrifuge ou de l'installation.

14. Roue d'une pompe centrifuge **caractérisée en ce qu'**elle est équipée d'un dispositif de surveillance selon les revendications 1 à 11.

15. Roue selon la revendication 14 **caractérisée en ce qu'**elle est fabriquée dans un matériau polymère, en particulier en béton au polymère.
